# EUROPÄISCHE PATENTSCHRIFT

(11) **EP 0 839 220 B1**
(45) Veröffentlichungstag und Bekanntmachung des Hinweises auf die Patenterteilung: **29.09.1999**
(21) Anmeldenummer: 96927547.8
(22) Anmeldetag: 18.07.1996
(51) Int. Cl.: D03D 47/36

(54) **VERFAHREN ZUM ABTASTEN EINES FADENS UND FADENABZUGSSENSOR**
YARN SCANNING PROCESS AND YARN UNWINDING SENSOR
PROCEDE DE DETECTION DE FIL ET CAPTEUR DE LEVEE DE FIL

(30) Priorität: 18.07.1995 DE 19526216
(43) Veröffentlichungstag der Anmeldung: 06.05.1998
(73) Patentinhaber: IRO AB, 523 01 Ulricehamn (SE); Picanol N.V., 8900 Ieper (BE)
(72) Erfinder: DE RO, Ignace, B-8900 Ieper (BE); LILJA, Henrik, S-424 47 Angered (SE)
(74) Vertreter: Kinkeldey, Hermann, Dr.-Ing.
(86) Internationale Anmeldenummer: EP9603177
(87) Internationale Veröffentlichungsnummer: WO9704151

(56) Entgegenhaltungen:
- EP-A- 0 176 987
- EP-A- 0 286 584
- BE-A- 889 255
- CH-A- 647 999

## Beschreibung

Die Erfindung betrifft ein Verfahren gemäß dem Oberbegriff des Patentanspruchs 1 sowie einen Fadenabzugssensor gemäß Oberbegriff des Patentanspruchs 6.

Bei einem in CH-B-647 999 beschriebenen Verfahren werden aus den Fadenpulsen Windungssignale erzeugt und gezählt. Die richtige Anzahl der Windungssignale repräsentiert in der Praxis manchmal zu viele oder zu wenige abgezogene Windungen, was zu kurzen oder zu langen Schüssen führt. Es wird nämlich manchmal hinter einer abgezogenen Windung ein freies Flusenbüschel oder ein am Faden hängender Fadenbestandteil (z.B. bei Multifilamentfäden) unter dem Abzugssensor hindurchbewegt, das dieser als zusätzliche Windung meldet. Werden zwei benachbarte Windungen nahe aneinander abgezogen, dann wird hingegen für beide Windungen nur ein Windungssignal erzeugt.

Aus EP 0 286 584 B1 ist ein anderes Verfahren dieser Art bekannt, bei dem Fadenpulse mehrerer in Umfangsrichtung verteilter Abzugssensoren in Windungssignale umgewandelt, einer Auswerteeinheit zugeführt und mit einem Erwartungsmodell verglichen werden, welches einer vorbestimmten zeitlichen Folge der Windungssignale bei störungsfreiem Betrieb entspricht. Die Windungssignale werden nur dann für die Steuerung des Schußfadenspeichers berücksichtigt, wenn die zeitliche Folge der abgegebenen Windungssignale dem Erwartungsmodell entspricht.

Durch Vorbenutzung in der Praxis ist weiterhin ein Verfahren bekannt, bei dem jeder Fadenpuls in einer dem Empfänger des Abzugssensors zugeordneten Filtereinrichtung in ein Windungssignal umgewandelt, und bei dem mit dem Windungssignal ein Zeitfenster geöffnet wird, innerhalb dessen nachfolgende Pulse bzw. Signale ignoriert werden. Auf diese Weise wird verhindert, daß mit langsamerer Geschwindigkeit folgende Flusenbüschel innerhalb des Zeit fensters zu Windungssignalen führen. Allerdings läßt sich beim Abziehen zweier nahe benachbarter Windungen dann die zweite Windung nicht mehr feststellen, was zu einem zu langen Schuß führt.

Bei modernen, schnellen Luftdüsenwebmaschinen tritt aus nicht exakt nachvollziehbaren Gründen manchmal, z.B. einmal pro 1000 Einträge, ein Eintrag auf, bei dem der Faden langsamer eingetragen wird als vorherbestimmt. Dieser Eintrag soll aber nicht zum Abschalten der Webmaschine führen, denn der Eintrag ist an sich korrekt, nur zu langsam. Ferner zeigt sich in der Praxis, daß bei bestimmten Fadenqualitäten nicht nur Fadenbüschel getrennt nach den Fadenwindungen mitgerissen werden, sondern daß noch am Faden hängende Fadenbestandteile mitgeschleppt werden, z.B. bei Multifilamentfäden, die andere Pulse (mit flacher Flanke und geringem Frequenzinhalt) erzeugen als der Faden selbst. Auch solche Fadenpulse aufgrund mitgeschleppter Fadenbestandteile sollen nicht zu Windungssignalen führen. Hingegen sollen bei gleichzeitigem Abziehen zweier Windungen, wie es manchmal vorkommt, tatsächlich zwei Windungssignale erzeugt werden. Diese vorerwähnten Umstände schaffen spezielle Anforderungen für den Abzugssensor, der zuverlässig zwischen Fadenwindungen und anderen Objekten differenzieren soll.

Der Erfindung liegt die Aufgabe zugrunde, ein Verfahren der eingangs genannten Art sowie einen Fadenabzugssensor zum Durchführen des Verfahrens anzugeben, mit denen auf baulich und auswertungstechnisch einfachem Weg mit einem Meß-Liefergerät zu kurze oder zu lange Schüsse vermieden werden.

Die gestellte Aufgabe wird erfindungsgemäß mit dem Verfahren gemäß Anspruch 1 sowie mit dem Fadenabzugssensor gemäß Anspruch 6 gelöst.

Mit dem Verfahren wird das Entstehen falscher Windungssignale aus langsamer als der Faden bewegten oder zu schwachen Störpulsen führenden Flusenbüscheln oder anderen Verunreinigungen vermieden, da die eingestellte Fadenpuls-Akzeptanz für starke und schnelle Fadenpulse ausschließt, daß die Filtereinrichtung den langsameren oder schwachen Störpuls eines Flusenbüschels akzeptiert. Dabei wird der Erkenntnis aus der Praxis Rechnung getragen, daß beim anfänglichen langsamen Fadenabzug in der Beschleunigungsphase des Eintrags ohnedies kaum passierende Flusenbüschel oder Verunreinigungen auftreten. Dieser Störeinfluß tritt meist erst beim schnellen Fadenabzug auf. Durch die mit der Änderung der Fadenpuls-Akzeptanz vorgenommene Teilung jedes Eintragvorganges in wenigstens einen Bereich für niedrige Fadengeschwindigkeit und wenigstens einen Bereich für höhere Fadengeschwindigkeit werden alle Fadenpulse ordnungsgemäß akzeptiert, aus Störpulsen jedoch keine Windungssignale erzeugt. Würde nur mit konstanter, für langsame und schnelle Fadenpulse gleichermaßen geeigneter Fadenpuls-Akzeptanz gearbeitet, dann ließe sich nicht zwischen langsamen korrekten Anfangs-Fadenpulsen und Störpulsen bei höherer Fadengeschwindigkeit unterscheiden, weil die Störpulse (aufgrund sich bewegender Verunreinigungen) bei der Abtastung zu Windungssignalen führten wie auch der oder die langsamen Anfangs-Fadenpulse. Besonders vorteilhaft ist dabei, daß das Verfahren auch bei zwei knapp hintereinander den Abzugssensor passierenden Fadenwindungen ordnungsgemäß zwei Windungssignale entstehen läßt, ohne den Fadenpuls der zweiten dieser beiden Fadenwindungen zu ignorieren. Da die Windungssignalinformation für die Bemessung der Fadenlänge zuverlässig und unbeeinflußbar ist, werden trotz der unvermeidlichen Verunreinigungen, und trotz manchmal fast gleichzeitig abgezogener Windungen zu kurze und zu lange Schußfäden zuverlässig vermieden. Bei einer Reparatur, zum erstmaligen Einstellen und zum Einlaufen eines Fadenliefergeräts sind die Verfahrensschritte auch manuell durchführbar. Unter einem starken bzw. schnellen "Puls" ist ein elektrisches Signal zu verstehen, das eine steile Rampe und einen hohen Frequenzanteil besitzt. Ein schwacher oder langsamer "Puls" hat keine steile Rampe und einen geringen Frequenzanteil.

Bei dem Fadenabzugssensor gemäß Anspruch 6 werden mit den zwei unterschiedlichen selektiven Filtermodii der zumindest erste Fadenpuls und vor allem die schnellen Fadenpulse gegenüber langsamen bzw. schwachen Störpulsen unterscheidbar. Der zweite selektive Filtermodus akzeptiert keine Störpulse, die langsamer bzw. schwächer sind als die starken Fadenpulse. Bezüglich der Störpulse von Verunreinigungen ist darauf hinzuweisen, daß Flusenbüschel zumeist eine größere Erstreckung in Passierrichtung unter dem Abzugsensor und auch ein optisch anderes Aussehen haben, so daß der Störpuls nicht nur aufgrund der geringeren Bewegungsgeschwindigkeit einer solchen Verunreinigung, z.B. eines Flusenbüschels, als langsamer bzw. schwächer detektiert wird, sondern auch aufgrund der größeren Erstreckung und des anderen Charakters, z.B. geringere Dichte. Ein durch eine Verunreinigung hervorgerufene Störpuls hat eine weniger steile Anstiegsrampe und einen geringeren Frequenzanteil (frequency content) als der davor aufgetretene starke Fadenpuls, wobei die Anstiegsrampe des jeweiligen Pulses ein wichtiges Kriterium für die Ableitung des Windungssignals ist. Die jeweilige Akzeptanz bzw. der jeweilige Filtermodus wird so gewählt, daß "langsame bzw. schwache" Störpulse herausgefiltert werden.

Zweckmäßigerweise wird gemäß Anspruch 2 so vorgegangen, daß in einer Bandpaßfiltereinrichtung von einem ersten Filtermodus zu einem zweiten Filtermodus umgestellt wird, sobald der erste Fadenpuls zum ersten Windungssignal geführt hat. Die darauffolgenden Fadenpulse sind dann so schnell und stark, daß sie im zweiten Filtermodus akzeptiert werden, während "langsame bzw. schwache" Störpulse nicht akzeptiert werden.

Eine besonders zweckmäßige Verfahrensvariante geht aus Anspruch 3 hervor. Vor jedem auftretenden Fadenpuls bzw. Windungssignal wird die Fadenpulsakzeptanz für einen schwachen Fadenpuls eingestellt, ehe nachfolgend mit dem Windungssignal die Fadenpulsakzeptanz wieder auf die Fadenpulsakzeptanz für schnellere und starke Fadenpulse geändert wird. Durch die jeweils nur kurzzeitig eingestellte Fadenpulsakzeptanz für schnellere und starke Fadenpulse werden langsame bzw. schwache Störpulse gehindert, ein Windungssignal zu bewirken. Ferner wird erreicht, daß auch bei einem der seltenen langsamen Einträge die Fadenpulse zuverlässig zu Windungssignalen führen, weil vor jedem Fadenpuls die Fadenakzeptanz für schwache Fadenpulse eingestellt wird, und daß eine dem Faden nachfolgende Verunreinigung zu keinem falschen Windungssignal führt, weil dann die Fadenakzeptanz für starke Windungssignale eingestellt ist.

Bei der Verfahrensvariante gemäß Anspruch 4 wird steuerungstechnisch einfach mittels des Zeitfensters sozusagen die Zeit ausgeblendet, innerhalb derer ein schwacher Störpuls aufzutreten pflegt. Das Zeitfenster wird beispielsweise auf 3ms eingestellt, eine Zeitdauer also, die kürzer ist, als der kürzeste Zeitabstand zwischen zwei aufeinanderfolgenden Windungssignalen des Eintrags, typischerweise mindestens 10ms.

Die Verfahrensvariante gemäß Anspruch 5 ist steuerungsseitig einfach und zuverlässig. Bei Feststellen des zumindest ersten Windungssignals wird das Hochstellsignal an die Filteranordnung abgegeben, damit diese für die weiteren Fadenpulse mit dem zweiten Filtermodus arbeitet. Gegebenenfalls wird das Hochstellsignal mit einer Zeitverzögerung erzeugt. Das Zurückschalten in den ersten Filtermodus erfolgt nach Verstreichen des Zeitfensters und vor dem nächsten Fadenpuls und mittels Unterdrückens des Hochstellsignals.

Bei der Ausführungsform des Abzugssensors gemäß Anspruch 7 ist die Filtereinrichtung eine Bandpaßfilteranordnung mit zwei unterschiedlichen Bandweiten, wobei jeweils die untere Grenze einer Bandweite auf die Schnelligkeit der Fadenpulse und die Langsamkeit bzw. Schwäche der Störpulse eingestellt ist, um zwischen diesen eine Trennung vornehmen zu können.

Bei der Ausführungsform gemäß Anspruch 8 wird die Bandpaßfiltereinrichtung durch den Mikroprozessor umgestellt, sobald das zumindest erste oder jedes Windungssignal erzeugt worden ist.

Bei der Ausführungsform gemäß Anspruch 9 wird die Filteranordnung fortwährend zwischen den beiden Filtermodii hin- und hergeschaltet, derart, daß vor dem Auftreten eines Fadenpulses der Filtermodus mit Akzeptanz auch eines langsamen schwachen Fadenpulses eingestellt ist, hingegen nach Auftreten des Windungssignals und über die Zeitdauer des Zeit fensters der Filtermodus mit Akzeptanz nur starker Fadenpulse eingestellt bleibt. Damit lassen sich Störpulse herausfiltern, und läßt sich vor allem ein sehr selten auftretender langsamer Eintrag in die Webmaschine ohne Detektierfehler beherrschen.

Die Ausführungsform gemäß Anspruch 10 ist besonders zweckmäßig, weil eine aktive Verstärker- und Bandpaßfilteranordnung zu gleichmäßig starken und aussagefähigen Windungssignalen führt und Leistungsverluste beim Filtern vermeidet.

Bei der Ausführungsform des Abzugssensors gemäß Anspruch 11 ist die Bandpaßfilteranordnung mit einem Ansprechverhalten ausgelegt, das einen Hochpaßfiltermodus und einen sich nahtlos daran anschließenden Tiefpaßfiltermodus umfaßt. Damit ergibt sich bis zu Frequenzen, z.B. unter 1,0 kHz ein aussagefähiger Gleichstrompegel, der bis zu höheren Frequenzen um etwa 100 kHz annähernd konstant bleibt. Der Tiefpaßfiltermodus läßt sich unwirksam machen, um das Ansprechverhalten so zu ändern, daß Frequenzen von z.B. deutlich unter 10 kHz bzw. eine Frequenz von ca. 1,0 kHz zu keinem nennenswerten Gleichstrompegel mehr führen, sondern nur mehr Frequenzen zwischen etwa 10 kHz und knapp unter 100 kHz zu ähnlich hohen oder höheren Gleichspannungspegeln führen wie bei wirksamem Tiefpaßfiltermodus. Dies läßt sich steuerungstechnisch einfach durch die Beeinflussung der Widerstandseigenschaften der beiden Widerstände vornehmen, wobei besonders wichtig ist, daß die Analogschaltkomponenten, an die die beiden Widerstände angeschlossen sind, dafür sorgen, daß das Gleichspannungsniveau in der Bandpaßfilteranordnung durch das Umstellen zwischen den beiden Modii gehalten bleibt und nicht abdriftet. Mit anderen Worten hat die Bandpaßfilteranordnung ein Ansprechverhalten, das zunächst über einen relativ breiten Frequenzbereich zu einem aussagefähigen Gleichstrompegel führt, jedoch bei Bedarf zeitweilig durch Unwirksammachen des Tiefpaßfiltermodus auf einen engeren Frequenzbereich nahe der oberen Grenzfrequenz eingeschränkt wird, damit nur mehr höherer Frequenzen zu brauchbaren Gleichspannungspegeln führen. Bei unwirksamem Tiefpaßfiltermodus lassen sich so die Störpulse mit niedrigeren Frequenzen herausfiltern, weil nur die Fadenpulse mit den entsprechend hohen Frequenzen zu hohen Gleichspannungspegeln führen.

Bei der Ausführungsform gemäß Anspruch 12 sind die Bandweiten so bemessen, daß die in modernen Webmaschinen üblichen hohen Fadengeschwindigkeiten problemlos beherrscht werden.

Bei der Ausführungsform gemäß Anspruch 13 ist dafür gesorgt, daß die Bandpaßfilteranordnung jeweils bei Eintragbeginn bzw. vor jedem Fadenpuls im ersten Filtermodus arbeitet.

Eine alternative, einfache Ausführungsform geht aus Anspruch 14 hervor. Bei dieser Ausführungsform wird zwischen den Bandpaßfiltern umgeschaltet, je nachdem, ob sich der Faden mit niedriger Geschwindigkeit oder hoher Geschwindigkeit bewegt oder je nachdem, ob der Faden den Abzugssensor passiert hat oder noch nicht.

Bei der Ausführungsform gemäß Anspruch 15 dient der Abzugssensor zum Steuern der Stopvorrichtung, um die Fadenlänge exakt zu bemessen. Der Empfänger befindet sich knapp hinter der Stopvorrichtung, um möglichst frühzeitig den ordnungsgemäßen Durchgang des Fadens zu melden.

Bei der Ausführungsform gemäß Anspruch 16 ist der Empfänger in Axialrichtung der Speichertrommel gegenüber dem Stopelement der Stopvorrichtung versetzt, zweckmäßigerweise auf die dem Fadenvorrat zugewandte Seite des Stopelements, um bei eingerücktem Stopelement eine Fadengeometrie mit schräg verlaufendem Faden zu erhalten, bei der nach Ausrücken des Stopelementes eine bestimmte Zeit verstreicht, bis der Faden den Empfänger passiert. Durch diese verstreichende Zeit und aufgrund der starken Beschleunigung am Eintragbeginn ist die Durchgangsgeschwindigkeit beim Empfänger bereits so hoch ,daß ein relativ starker erster Fadenpuls gebildet wird.

Bei der Ausführungsform gemäß Anspruch 17 sind hingegen zwei wechselweise oder gemeinsam aktivierte Empfänger beiderseits der Stopvorrichtung vorgesehen, z.B. um eine noch höhere Genauigkeit bei der Abtastung zu ermöglichen. Jedes Windungssignal wird aus zwei aufeinanderfolgenden Fadenpulsen erzeugt. Dies erlaubt auch eine Umstellung der Abzugs-Drehrichtung.

Bei der Ausführungsform gemäß Anspruch 18 läßt sich der Abzugssensor an die jeweilige Fadenqualität anpassen, wobei eine unerwünschte Wechselwirkung zwischen der Veränderung der Akeptanz bzw. Umstellung zwischen den Filtermodii und der Sensitivitätseinstellung durch die Entkoppelung vermieden wird. Das Einstellen der Sensitivität ist erforderlich, da unterschiedliche Fadenqualitäten unterschiedliche Fadenpulse zur Folge haben können, z.B. wegen unterschiedlicher Reflektionseigenschaften oder Dichten.

Der Abzugssensor arbeitet zweckmäßigerweise auf optoelektrischem Weg. Es ist aber auch denkbar, mit Ultraschall, auf kapazitivem, oder induktivem oder piezoelektrischem Weg den Faden berührungslos oder mit Berührung abzutasten. Voraussetzung ist, daß der Empfänger in der Lage ist, Fadenpulse mit einer bestimmten Pulsform bzw. einem bestimmten Anstiegsrampenverlauf zu erzeugen.

Anhand der Zeichnung werden Ausführungsformen des Erfindungsgegenstandes erläutert. Es zeigen:
- Fig.1: eine schematische Seitenansicht einer Webmaschine mit einem Meß-Liefergerät,
- Fig.2: eine schematische Draufsicht auf das Meß-Liefergerät von Fig. 1,
- Fig.3: eine alternative Ausführungsform eines Meß-Liefergeräts,
- Fig.4 u.5: zwei schematische Diagramme einer ersten Verfahrensform, wobei das obere Diagramm Faden- und Störpulse und aus den Fadenpulsen erzeugte Windungsignale repräsentiert, während das untere Diagramm bestimmten Fadengeschwindigkeitsbereichen zugeordnete Frequenzbandweiten andeutet,
- Fig.4Au.5A: zwei den Fig. 4 und 5 entsprechende Diagramme einer zweiten Verfahrensvariante,
- Fig. 6: ein schematisches Blockschaltbild einer vereinfachten Ausführungsform eines Schaltkreises eines Abzugssensors,
- Fig. 7: ein detailliertes Blockschaltbild eines elektrischen Schaltkreises eines Abzugssensors, und
- Fig.8a-8h: konkrete Funktions-Diagramme des Abzugs sensors.

In Fig. 1 ist schematisch ein Schußfaden-Liefergerät F bekannter Bauweise angedeutet, das einen Schußfaden Y intermittierend und mit jeweils exakt bemessener, gleicher Länge für ein Fach H einer Webmaschine L, z.B. einer Düsenwebmaschine, liefert (Meß-Liefergerät). Der Faden Y wird von einer nicht gezeigten Vorratsspule abgezogen, durch ein Motorgehäuse 1 geführt und in einem Windungsvorrat 3 auf einer Speichertrommel 2 aufgewickelt, von der er unter einer Stopvorrichtung 4 und überkopf mittels einer Eintragvorrichtung 6, z.B. einer Eintragdüse, abgezogen wird. Die Stopvorrichtung 4 ist mit einem Stopelement auf einen Abzugsbereich der Speichertrommel 2 ausgerichtet. Das Stopelement 5 wird zum Bemessen der Fadenlänge mittels einer Steuervorrichtung C eingerückt und ausgerückt. Bei eingerücktem Stopelement 5 wird der Faden Y festgehalten. Bei ausgerücktem Stopelement 5 läßt sich der Faden Y frei aus dem Windungsvorrat 3 abspulen. Der Windungsvorrat 3 wird durch Aufwickeln des Fadens in üblicher Weise mit einem nicht dargestellten Antrieb des Liefergeräts F ergänzt. Mit einem Abzugssensor S wird bei jeder Passage des Fadens Y durch einen Abtastbereich unterhalb des Abzugssensors S ein Windungssignal erzeugt. Die Windungssignale werden gezählt, bis die vorbestimmte Fadenlänge erreicht ist. Dann wird das Stopelement 5 wieder eingerückt. Zum exakten Einstellen der Fadenlänge kann die Umfangslänge der Speichertrommel veränderbar sein.

In Fig. 2 ist in einer Draufsicht auf das Liefergerät F der Abzugssensor S in Bewegungsrichtung des Fadens Y beim Abzug (Pfeil) ganz kurz hinter dem Stopelement 5 angeordnet, zweckmäßigerweise in Axialrichtung der Speichertrommel 2 gegenüber dem Stopelement 5 versetzt, z.B. um ca. 1cm, um an einem Empfänger R des Abzugssensors S stets eine relativ hohe Durchgangsgeschwindigkeit des Fadens Y sicherzustellen. Der Faden Y erstreckt sich von der letzten Windung des Windungsvorrates 3 schräg zur Stopvorrichtung 4, wird bei eingerücktem Stopelement 5 an diesem umgelenkt und erstreckt sich abzugsseitig davon in etwa in axialer Richtung weg.

In modernen Webmaschinen L ergeben sich beim Eintrag Fadengeschwindigkeiten bis zu 100 m/s oder mehr. Jedoch muß der Faden Y nach Ausrücken der Stopvorrichtung 4, 5 jeweils erst auf die maximale Fadengeschwindigkeit beschleunigt werden. Dies bedeutet, daß nach dem Ausrücken des Stopelements 5 der Faden Y den Abzugssensor S zumindest das erste Mal noch mit relativ niedriger Geschwindigkeit von beispielsweise etwas mehr als 2 m/s passiert, jedoch beim nächsten Durchgang unter dem Abzugssensor S bereits eine wesentlich höherer Geschwindigkeit (in Pfeilrichtung) hat. Bei den meisten Fadenqualitäten entstehen im Fadenvorrat 3 Verunreinigungen wie Flusenbüschel, die beim Abspulen des Fadens mitgerissen werden und gegebenenfalls den Abtastbereich unter dem Abzugssensor S passieren. Diese Verunreinigungen bewegen sich jedoch langsamer als der Faden bzw. werden sie vom Abzugssensor S langsamer als der Faden registriert. Es können auch vom Faden weghängende Fadenbestandteile mitgenomen werden, die jedoch zu schwachen Störpulsen führen.

Fig. 3 deutet eine abgeänderte Ausführungsform eines Liefergeräts F an, bei dem beiderseits der Stopvorrichtung 4 jeweils ein Abzugssensor S in kurzem Abstand angeordnet ist. Die beiden Abzugssensoren S bilden, z.B., ein Windungssignal aus den beiden Fadenpassagen. Das Liefergerät F läßt sich dank der beiden Abzugssensoren S wahlweise mit der einen oder mit der anderen Drehrichtung betreiben, wobei auch nur jeweils einer der beiden Abzugssensoren S benutzt werden kann.

In Fig. 4 verdeutlicht der obere Diagrammteil vom Faden Y im Abzugssensor S der Fig. 1 und 2 bewirkte (elektrische) Fadenpulse bei einem Eintragvorgang. Nach Ausrücken des Stopelements 5 entsteht zunächst ein erster langsamer schwacher Fadenpuls YP1, dessen Geschwindigkeit durch die Breite und eine relativ flache Anstiegsrampe repräsentiert ist. Die weiteren Fadenpulse YP2 sind schneller und stärker, was sich durch ihre steilere Anstiegsrampe (höherer Frequenzanteil bzw. - gehalt) und ihre spitze Form ausdrückt. Die strichliert angedeuteten Störpulse LP1 und LP2 stammen von Verunreinigungen oder Fadenbestandteilen, die ggfs. beim Abzug losgerissen werden und nach dem Faden den Abtastbereich passieren. Der erste Störpuls LP1 ist langsamer bzw. schwächer als der erste Fadenpuls YP1, wobei solche Störpulse LP1 sehr unwahrscheinlich sind, da beim Abzugsbeginn wegen der geringen Abzugsgeschwindigkeit des Fadens und keiner ausgeprägten Luftverwirbelung bzw. Dynamik kaum Verunreinigungen gelöst werden. Dieser Effekt tritt erst mit höherer Fadengeschwindigkeit auf. Die weiteren Störpulse LP2 sind langsamer bzw. schwächer als die schnelleren Fadenpulse YP2. Speziell in der dynamischen Phase beim Eintrag kann es auch passieren, daß zwei Fadenwindungen aus dem Windungsvorrat 3 gelöst und fast gleichzeitig, d.h. nahe beieinanderliegend, abgespult werden. Dies ist in Fig. 4 durch den zweiten schnelleren Fadenpuls YP2 und den unmittelbar darauffolgenden schnelleren Fadenpuls YP2' angedeutet.

Im unteren Diagrammteil von Fig. 4 ist gezeigt, wie aus den Fadenpulsen YP1, YP2, YP2' Windungssignale WP für die Steuervorrichtung C erzeugt werden. Aufgrund des ersten Fadenpulses YP1 wird ein Windungssignal WP erzeugt, das den Durchgang des Fadens repräsentiert. Sobald das erste Windungssignal WP registriert worden ist (oder aufgrund mehrerer erster Fadenpulse), wird der Abzugssensor S umgestellt, so daß er Windungssignale WP nur aus schnelleren und starken Fadenpulsen YP2, YP2' erzeugt. Die Umstellung erfolgt zum Zeitpunkt X. Nach der Umstellung erzeugt der Abzugssensor keine Windungssignale WP aus den langsameren bzw. schwächeren Störpulsen LP2. Auf diese Weise werden falsche Windungssignale , verursacht durch Störpulse, vermieden. Hingegen werden auch beim nahezu gleichzeitigen Abspulen zweier benachbarter Windungen (zwei starke Fadenpulse YP2, YP2') ordnungsgemäß zwei Windungssignale WP und WP' erzeugt.

Jeder Fadenpuls wird auf elektrischem Weg erzeugt und in einer elektrischen Filteranordnung E (Fig. 6 und 7) verarbeitet. Die Filteranordnung enthält beispielsweise Bandpaßfilter, deren Frequenzbänder in Fig. 5 angedeutet sind. Bei der ersten Einstellung des Abzugssensors arbeitet die Filteranordnung mit einem Frequenzbereich fl zwischen einer unteren Frequenzgrenze fU1 und einer oberen Frequenzgrenze fO. fU1 entspricht beispielsweise einer Mindestgeschwindigkeit des Fadens von 2 m/s. fO entspricht beispielsweise einer Geschwindigkeit von 120 m/s des Fadens (Vmax). Zum Zeitpunkt X wird die Filteranordnung hochgestellt auf einen anderen Frequenzbandbereich f2, dessen untere Grenze fU2 höher liegt als die untere Grenze fU1. fU2 entspricht z.B. einer Mindestgeschwindigkeit des Fadens von 10 m/s. Die Obergrenze fO ist bei der zweiten Einstellung nach dem Zeitpunkt X gleich wie davor.

Mit der Einstellung des Abzugssensors vor dem Zeitpunkt X wird der zumindest erste langsame und schwache Fadenpuls YP1 gerade noch akzeptiert. Nach dem Zeitpunkt X werden schnelle und starke Fadenpulse YP2, YP2' akzeptiert, hingegen keine langsameren bzw. schwachen Störpulse LP2.

Beim Ausrücken des Stopelements 5 ist der erste Frequenzbandbereich fl eingestellt. Nach Auftreten des ersten Windungssignals WP wird entweder mit Hilfe dieses Windungssignals, oder ggfs. mit dem zweiten, oder in Abhängigkeit von der bekannten Zunahme der Fadengeschwindigkeit am Zeitpunkt X zum zweiten Frequenzbandbereich f2 umgestellt. Wird die Stopvorrichtung wieder eingerückt, dann wird die Filteranordnung wieder in den ersten Bereich f1 zurückgestellt.

Zum Reparieren, zum Einstellen oder zum Einlaufen des Fadenliefergeräts kann die Umstellung des Abzugssensors auch von Hand vorgenommen werden, wobei dann die selbsttätige Umstellung, die im Normalbetrieb des Fadenliefergerätes angewandt wird, neutralisiert ist.

Die Diagramme der Fig. 4A und 5A repräsentieren die Verfahrensvariante, bei der vor Auftreten jedes Windungssignals WP der Filtermodus fl eingestellt ist, und mit Auftreten jedes Windungssignals WP auf den weiteren Filtermodus f2 umgestellt wird. Jeweils zum Zeitpunkt X wird ein Hochstellsignal erzeugt, das über ein Zeitfenster H aufrechterhalten bleibt, dessen Zeitdauer t_{F} gleichförmig vorherbestimmt ist, z.B. mit 3ms. Das Zeitfenster H wird mittels des Zahl- oder Zeitgliedes Z der Fig. 7 beispielsweise durch jedes Windungssignal WP geöffnet, und mit dem Abgeben des Hochstellsignals FI zum Zeitpunkt X. Nach dem Verstreichen des Zeitfensters H wird wieder auf den Filtermodus fl heruntergestellt. Wird während des gesamten Eintrags zwischen den Filtermodii umgeschaltet, dann werden auch bei einem der selten auftretenden langsamen Einträge Detektierungsfehler vermieden. Das Zeitfenster H ist in Fig. 5A nur schematisch und nicht maßstabsgetreu angedeutet. Es sollte sich über eine Zeitdauer erstrecken, innerhalb derer der Durchgang einer Verunreinigung zu erwarten ist.

Die Fig. 8a bis 8h sind konkrete Funktionsdiagramme des Abzugssensors S.

Die Diagramme (Gleichspannung über der logarithmisch dargestellten Frequenz) der Fig. 8a und 8b repräsentieren das Ansprechverhalten der Bandpaßfilteranordnung auf Fadenpulse. In Fig. 8a sind ein Hochpaßfiltermodus und ein Tiefpaßfiltermodus gleichzeitig wirksam. Die Filteranordnung hat einen gespreizten Ansprechbereich, bei dem Frequenzen von deutlich unter 1,0 kHz bereits zu einem Gleichspannungspegel von 0,6 V oder mehr führen, ein Gleichspannungspegel von ca. 0,8 V über einen Frequenzbereich von 1,0 kHz bis ca. 20 kHz erreicht wird, und selbst bei der Frequenz von 100 kHz noch ein Gleichspannungspegel von ca. 0,6 V entsteht.

In Fig. 8b ist der Tiefpaßfiltermodus unwirksam gemacht, so daß das Ansprechverhalten im Diagramm der Gleichspannung über der Frequenz im oberen Frequenzbereich annähernd wie in Fig. 8a bleibt, im unteren Frequenzbereich jedoch verschieden ist. Und zwar führt eine Frequenz von deutlich unter 10 kHz gerade noch zu einer Gleichspannung von. 0,6 V, führen Frequenzen zwischen 10 kHz und 70 kHz zu Gleichspannungspegeln von 0,8 V und mehr, und ergeben Frequenzen von 100 kHz bis ca. 700 kHz deutlich unter 0,6 V liegende Gleichspannungspegel.

In Fig. 8c ist das Eingangssignal zur Bandpaßfiltereinrichtung in Form einer Gleichspannungspegelkurve über der Zeit (ms) beim ersten Fadendurchgang verdeutlicht, das bis zu einem Gleichspannungswert von ca. -1,0 V reicht und ca. 0,5 ms dauert. Das zugehörige Diagramm der Fig. 8d repräsentiert das zugehörige Ausgangssignal der Bandpaßfilteranordnung nach Ansprechen auf das Signal im Diagramm von Fig. 8c. Es ist zu ersehen, daß bei dem Ansprechverhalten gemäß Fig. 8a (Tiefpaßfiltermodus und Hochpaßfiltermodus wirksam) ein kräftiges Ausgangssignal mit einem absoluten Gleichspannungswert von nahezu 2,0 V über annähernd 0,5 ms auftritt.

Die Fig. 8e und 8f sind Diagramme (Gleichspannung über der Zeit), die das Eingangssignal zur und das Ausgangssignal aus der Bandpaßfilteranordnung repräsentieren, und zwar bei dem Ansprechverhalten gemäß Fig. 8b (Tiefpaßfiltermodus unwirksam gemacht) und mit demselben Eingangssignal wie in Fig. 8c, d.h. bei Durchgang einer Verunreinigung mit einem Puls entsprechend dem Fadenpuls. Da die Signalkurve in Fig. 8e aufgrund ihres nicht sehr steilen Abfalls bzw. nicht sehr steilen Anstiegs nur relativ wenig Frequenzanteile enthält, ergibt sich als Ausgangssignal der Bandpaßfiltereinrichtung in Fig. 8f nur ein Pegel von weniger als 0,1 V, was ignoriert wird und zu keinem nutzbaren Windungssignal führt.

Die Fig. 8g und 8h repräsentieren das Ansprechen der Bandpaßfilteranordnung auf einen schnelleren Fadenpuls YP2, der sich im Diagramm der Fig. 8g (Spannung über der Zeit) als kräftiges Signal bis zu -1,0 V über eine Zeitdauer von ca. 0,1 ms und mit praktisch vertikalem Abfall und vertikalem Anstieg, d.h. hohem Frequenzanteil, darstellt. Dies ist das Eingangssignal der Bandpaßfilteranordnung, aus dem in der Bandpaßfilteranordnung das Ausgangssignal der Fig. 8h erzeugt wird, das sich als deutliches Windungssignal WP mit einem Spannungspegel von ca. 1,0 V und einem darauffolgenden Abfall bis auf nahzu -1,0 V ergibt und deutlich gegenüber dem wesentlich schwächeren Signal der Fig. 8f für einen Störpuls LP2 unterscheiden läßt.

Fig. 6 verdeutlicht schematisch eine Ausführungsform eines Schaltkreises D des Abzugssensors S zwischen einem Empfänger R und der Steuerung C bzw. einem Mikroprozessor MP. Der vom Empfänger R erzeugte Fadenpuls wird einem Operationsverstärker 7 zugeführt, hinter dem bei dieser Ausführungsform zwei Bandpaßfilter 8a und 8b parallel angeordnet sind, denen jeweils Glieder 9a, 9b zum Erzeugen der Windungssignale nachgeordnet sind. Die beiden Bandpaßfilter 8a und 8b haben unterschiedliche Frequenzbandbereiche f1, f2. Eine Schaltvorrichtung 10 ist über eine Leitung 11 mit der Steuerung C bzw. dem Mikroprozessor MP verbunden und zwischen zwei Schaltstellungen umstellbar, um entweder den einen Zweig oder den anderen Zweig der Filteranordnung zu aktivieren. Das Hochstellen (und Rücksetzen) erfolgt durch ein Hochstellsignal (bzw. Rücksetzsignal) von der Steuerung bzw. dem Mikroprozessor C, MP und zwar entweder bei Auftreten des zumindest ersten Windungssignals oder in Abhängigkeit von der auf übliche Weise gemessenen Fadengeschwindigkeit, d.h. bei Erreichen einer vorbestimmten Fadengeschwindigkeit, die repräsentativ dafür ist, daß der Faden den Abzugssensor zum ersten Mal passiert haben muß, oder mit jedem Windungssignal (Fig. 4A, 5A).

Fig. 7 zeigt einen Schaltkreis mit einer Bandpaßfilteranordnung E und einer Sensitivitätseinstellvorrichtung G, mit der der Abzugssensor S an die jeweilige Fadenqualität und die Arbeitsbedingungen anpaßbar ist. Der Empfänger R ist an einen positiven Eingang 27 eines Operationsverstärkers 12 angeschlossen, von dessen Ausgang 29 eine Rückführschleife 30 zu seinem negativen Eingang 28 führt. In der Rückführschleife 30 ist ein Widerstand R21 enthalten. Zwischen dem Widerstand R21 und dem negativen Eingang 28 ist über einen Widerstand R22 ein Anschluß 31 einer Analogschaltkomponente 13 angeschlossen, die bei Vvg virtuell geerdet ist. Bei 32 ist an die Analogschaltkomponente 13 ein Sensitivitätseinstellsignal AMP anlegbar, z.B. ein hoher oder ein niedriger Spannungspegel (digitale 1 oder 0), der über eine Leitung 22 vom Mikroprozessor MP bereitgestellt wird.

Stromab des Ausgangs 29 des Operationsverstärkers 12 sind ein Kondensator C14 und ein Widerstand R17 vorgesehen, hinter dem sich ein virtuell geerdeter Knotenpunkt 33 befindet. Dahinter sind parallel Kondensatoren und Widerstände C12, R5 und C13, R4, R18, R5 vorgesehen. Der Kondensator C12 ist direkt mit einem Windungssignalausgang 20 verbunden, und zusätzlich über den Widerstand R5 an einen Eingang 17 eines weiteren Operationsverstärkers 16 angeschlossen. Der Eingang des Kondensators C13 ist über den Widerstand R18 an einen Anschluß 25 einer weiteren Analogschaltkomponente 14 angeschlossen, die virtuell geerdet ist und einen Anschluß 26 aufweist, an dem ein Hochstellsignal FI anlegbar ist, typischerweise ein Spannungspegel, der über eine Leitung 21 vom Mikroprozessor MP, z.B. nach Erhalt des ersten oder jeweils eines Windungssignals WP, bereitgestellt wird.

Der Ausgang des Kondensators C13 ist ebenfalls an den negativen Eingang 17 des Operationsverstärkers 16 angeschlossen, dessen Ausgang 19 mit dem Windungssignal-Ausgang 20 verbunden ist. Der positive Eingang 18 des Operationsverstärkers 16 ist virtuell geerdet (Vvg). Zwischen dem negativen Eingang 17 des Operationsverstärkers 16 und der vom Kondensator C12 zum Windungssignal-Ausgang 20 verlaufenden Leitung ist eine weitere Analog-Schaltkomponente 15 eingeordnet, wobei zwischen deren Anschluß 22 und dem negativen Eingang 17 ein Widerstand R4 eingesetzt ist. Ein Anschluß 24 der Analog-Schaltkomponente 15 ist mit dem Hochstellsignal FI speisbar, das über eine Leitung 21 vom Mikroprozessor 20 bereitgestellt wird. Der Mikroprozessor MP kann ein Zeit- oder Zählglied Z aufweisen, um bei Auftreten des Windungssignals WP das Hochstellsignal FI über eine vorbestimmte Zeitdauer (t_{F} in Fig. 5A) aufrechtzuerhalten, z.B. über 3ms. Die Zeitdauer t_{F} ist kürzer als der Zeitabstand zwischen zwei Windungssignalen WP bei höchster Abzugsgeschwindigkeit (z.B. 10ms), vorzugsweise und aus Sicherheitsgründen sogar kürzer als die Hälfte dieses Zeitabstands.

Das Sensitivitäts-Einstellsignal AMP ist entweder ein niedriger oder ein hoher Spannungspegel. In ähnlicher Weise wird das Hochstellsignal FI als hoher Spannungspegel erzeugt (digitale 1 bzw. 0).

In Fig. 7 liegt an den Eingängen 24 und 26 der Analog-Schaltkomponenten 14, 15 kein Hochstellsignal FI an (d.h. eine digitale "0"). Damit ist der Frequenzbandbereich fl gewählt bzw. der Tiefpaßfiltermodus ist wirksam gemacht. In Abhängigkeit von der Fadenqualität bzw. den Arbeitsbedingungen liegt,z.B. entweder eine digitale 1 oder eine digitale 0 als Sensitivitäts-Einstellsignal AMP an. Aus dem wenigstens ersten Fadenpuls entsteht ein Windungssignal, das der Mikroprozessor MP erhält. Daraufhin wird eine "digitale 1" als Hochstellsignal FI erzeugt. Der Schaltkreis wird auf den zweiten Frequenzbandbereich f2 umgestellt (Tiefpaßfiltermodus disabled oder unwirksam), wodurch die Analogschaltkomponenten 14, 15 das Widerstandsverhalten der Widerstände R4, R18 verändern. Um zu verhindern, daß diese Veränderung die Sensitivitätseinstellung beeinflußt, sind die Schaltkomponenten 13, 15, 14 geerdet und ist auch der Knotenpunkt 33 geerdet, um sicherzustellen, daß das jeweilige Gleichstromniveau nicht abdriftet, sobald umgeschaltet wird. Auf diese Weise wird eine Rückwirkung auf die Sensitivitätseinstellvorrichtung G vermieden. Diese wirkt hauptsächlich unter Veränderung des Verstärkungsfaktors im Operationsverstärker 12. Liegt als Sensitivitätseinstellsignal AMP ein digitale "0" an, dann beträgt beispielsweise der Verstärkungsfaktor "1". Liegt als AMP eine digitale "1" an, dann ist der Verstärkungsfaktor 1+R21:R22. Kommt der Faden nach dem Eintrag zum Stillstand bzw. erhält der Mikroprozessor MP über eine längere Zeitdauer kein Windungssignal mehr oder ist das Zeitfenster H in Fig. 4A, 5A abgelaufen, dann wird der Schaltkreis D über die Leitung 21 zurückgesetzt in die Einstellung des ersten Frequenzbandbereiches f1.

Der Abzugssensor S ist nicht notwendigerweise in der gleichen Radialebene angeordnet wie die Stopvorrichtung. Der Abzugssensor S könnte auch in axialer Richtung auf der dem Windungsvorrat abgewandten Seite der Stopvorrichtung angeordnet werden, z.B auch vor der Stirnseite der Speichertrommel 2.

## Patentansprüche

1. Verfahren zum Abtasten eines aus einem Windungsvorrat (3) auf der Speichertrommel (2) eines Schußfaden-Liefergeräts (F) für Webmaschinen (L) intermittierend abgezogenen Fadens (Y) vorbestimmter Länge mit einem Abzugssensor (S), der bei Durchgang des Fadens innerhalb eines Eintrags wenigstens einen Fadenpuls (YP) und daraus in einem Schaltkreis (D) jeweils ein Windungssignal (WP) erzeugt und jedes Windungssignal (WP) an eine signalverarbeitende Einrichtung (C, MP) überträgt, **dadurch gekennzeichnet,** daß die eingestellte Fadenpuls-Akzeptanz einer im Schaltkreis (D) vorgesehenen Bandpaßfilteranordnung (E) auch für wenigstens den ersten, langsamen und schwachen Fadenpuls (YP1) mit zunehmender Fadengeschwindigkeit (V) und/oder Auftreten wenigstens des ersten Windungssignals (WP) auf eine Fadenpulsakzeptanz für weitere, ausschließlich schnelle und starke Fadenpulse (YP2, YP2') und Nichtakzeptanz von gegenüber den weiteren Fadenpulsen langsameren oder schwachen Störpulsen (LP2) geändert wird, um falsche Windungssignale aufgrund von Störpulsen passierender Verunreinigungen zu unterdrücken.

2. Verfahren nach Anspruch 1, **dadurch gekennzeichnet,** daß in einer Bandpaßfilteranordnung (E) mit zunehmender Fadengeschwindigkeit (V) von einem ersten Filtermodus (fl) mit Akzeptanz wenigstens eines ersten, langsamen und schwachen Fadenpulses (YP1) zu einem zweiten Filtermodus (f2) mit Akzeptanz schneller und starker Fadenpulse (YP2, YP2') hochgestellt wird, wobei der zweite Filtermodus (f2) derart vorbestimmt ist, daß auch gegenüber den weiteren schnelleren und starken Fadenpulsen (YP2, YP2') langsamere bzw. schwache Störpulse (LP2) herausgefiltert werden.

3. Verfahren nach Anspruch 1 oder 2, **dadurch gekennzeichnet,** daß, zumindest über die anfängliche Beschleunigungsphase jedes Eintrags, vor jedem Windungssignal (WP) die Fadenpulsakzeptanz für einen schwachen Fadenpuls (YP1) eingestellt und nachfolgend mit dem Windungssignal (WP) die Fadenpulsakzeptanz wieder auf die Fadenpulsakzeptanz für schnellere und starke Fadenpulse (YP2, YP2') geändert wird.

4. Verfahren nach Anspruch 3, **dadurch gekennzeichnet,** daß die Fadenpulsakzeptanz für schnellere und starke Fadenpulse (YP2, YP2') über ein Zeitfenster eingestellt ist, das kürzer ist als die kürzeste Zeitdauer zwischen zwei aufeinanderfolgenden Windungssignalen (WP) des Eintrags.

5. Verfahren nach den Ansprüchen 1 bis 4, **dadurch gekennzeichnet,** daß unter Ansprechen auf zumindest das erste Windungssignal ein Hochstellsignal (FI), vorzugsweise ein Spannungspegel, an die Bandpaß-Filteranordnung (E) abgegeben wird, und daß ggfs. das Hochstellsignal (FI) über die Dauer (tF) des Zeitfensters (H) aufrechterhalten wird.

6. Abzugssensor (S),insbesondere für ein eine Speichertrommel (2) für einen Windungsvorrat (3) aufweisendes Schußfaden-Liefergerät (F) für intermittierende Fadenlieferung einer eingestellten Fadenlänge zu einer Webmaschine (L), mit wenigstens einem bei jedem Eintrag auf Durchgänge des Fadens (Y) mit Fadenpulsen (YP1, YP2, YP2') ansprechenden Empfänger (R), mit einem dem Empfänger (R) zugeordneten Schaltkreis (D), in dem aus Fadenpulsen Windungssignale (WP) erzeugbar sind, und mit einer mit dem Abzugssensor (S) verbundenen, die Windungssignale (WP) verarbeitenden Einrichtung (C, MP), **dadurch gekennzeichnet,** daß der Schaltkreis (D) eine Filteranordnung (E) mit zwei unterschiedlichen selektiven Filtermodii (f1, f2) aufweist, die sich hinsichtlich der Akzeptanz starker und schwacher Fadenpulse (YP1, YP2, YP2') unterscheiden, und daß die Filteranordnung (E) mit steigender Fadenabzugsgeschwindigkeit (V) bzw. nach dem wenigstens ersten Fadendurchgang von dem einen selektiven Filtermodus (f1) mit Akzeptanz wenigstens eines ersten langsamen und schwachen Fadenpulses auf zumindest einen weiteren Filtermodus (f2) mit Akzeptanz schneller und starker Fadenpulse und Nichtakzeptanz von Störpulsen (LPn2) umstellbar ist.

7. Abzugssensor nach Anspruch 6, **dadurch gekennzeichnet,** daß die Filteranordnung (E) eine Bandpaßfilteranordnung aufweist, die im zweiten Filtermodus (f2) für relativ zu den schnelleren und starken Fadenpulsen (YP2, YP2') langsame oder schwache Störpulse (LP2) undurchlässig ist, und daß die Bandpaßfilteranordnung (E) in beiden Filtermodii bis zu einer vorbestimmten oberen Schnelligkeitsgrenze (fO, Vmax) durchlässig ist.

8. Abzugssensor nach den Ansprüchen 6 und 7, **dadurch gekennzeichnet,** daß die Bandpaßfilteranordnung (E) an einen mit den Windungssignalen (WP) gespeisten Mikroprozessor (MP) angeschlossen ist, und daß im Mikroprozessor (MP) ein Hochstellsignal (FI) bereithaltbar ist, das vom Mikroprozessor nach Erhalt zumindest des oder der ersten Windungssignale (WP) an die Bandpaßfilteranordnung (E) übermittelbar ist.

9. Abzugssensor nach wenigstens einem der Ansprüche 6 bis 8, **dadurch gekennzeichnet,** daß die Filteranordnung (E) mit jedem Windungssignal (WP), vorzugsweise zumindest innerhalb der anfänglichen Beschleunigungsphase des Eintrags, mit einem Hochstellsignal (FI) von dem selektiven Filtermodus (f1) mit Akzeptanz auch eines langsamen und schwachen Fadenpulses (YP1) auf den weiteren Filtermodus (f2) mit Akzeptanz schneller und starker Fadenpulse und Nichtakzeptanz von Störpulsen (LP2) umstellbar und jeweils über die Zeitdauer (t_{F}) eines Zeitfensters (H) im Filtermodus (f2) haltbar ist, und daß für das Zeitfenser (H) ein, vorzugsweise einstellbares, Zeit- oder Zählglied (Z) vorgesehen ist, das mit Auftreten des Windungssignals (WP) in Gang setzbar ist.

10. Abzugssensor nach den Ansprüchen 7 und 9, **dadurch gekennzeichnet,** daß der Schaltkreis (D) eine aktive Verstärker- und Bandpaßfilteranordnung (E) (RCA-Filter) enthält.

11. Abzugssensor nach wenigstens einem der Ansprüche 6 bis 10, **dadurch gekennzeichnet,** daß die Bandpaßfilteranordnung (E, E1) mit einem Hochpaßfiltermodus und einem Tiefpaßfiltermodus ausgelegt ist, von denen der Tiefpaßfiltermodus mit dem Hochstellsignal (FI) unwirksam machbar ist, und daß in der Bandpaßfilteranordnung zwei parallel angeordnete, an Analog-Schaltkomponenten (14, 15) angeschlossene Widerstände (R4, R18) vorgesehen sind, deren Widerstandsverhalten durch Anlegen des Hochstellsignals (FI) an die Analogschaltkomponenten (14, 15) derart steuerbar ist, daß bei unwirksam gemachten Tiefpaßfiltermodus nur der Hochpaßfiltermodus wirksam ist.

12. Abzugssensor nach wenigstens einem der Ansprüche 6 bis 11, **dadurch gekennzeichnet,** daß mit dem Hochstellsignal (FI) die untere Durchgangsfrequenz der Bandpaßfilteranordnung (E) von einem vorbestimmten Grundwert (fU1) auf einen vorbestimmten Maximalwert (fU2) anhebbar ist, z.B. von einem einer Fadengeschwindigkeit von ca. 2 m/s entsprechenden Grundwert auf einen einer Fadengeschwindigkeit von ca. 10 m/s entsprechenden Maximalwert, wobei jeweils die obere Durchgangsfrequenz (fO) bei einer ca. 120 m/s entsprechenden Frequenz liegt.

13. Abzugssensor nach wenigstens einem der Ansprüche 6 bis 12, **dadurch gekennzeichnet,** daß die Bandpaßfilteranordnung (E) bei Stillstand des Fadens (Y)oder Verstreichen des Zeitfensters (H) in den ersten Filtermodus (f1) zurücksetzbar ist.

14. Abzugssensor nach wenigstens einem der Ansprüche 6 bis 13, **dadurch gekennzeichnet,** daß die Bandpaßfilteranordnung (E) Frequenzbandfilter (8a, 8b) mit unterschiedlich hohen unteren Grenzfrequenzeinstellungen und eine in Abhängigkeit von der Fadenabzugsgeschwindigkeit (V) oder dem Auftreten wenigstens eines ersten oder jeden Windungssignals (WP) betätigbare Schaltvorrichtung (10) zum Umschalten aufweist (Fig. 6).

15. Abzugssensor nach wenigstens einem der Ansprüche 6 bis 13, **dadurch gekennzeichnet,** daß der Empfänger (R) in Bewegungsrichtung des Fadens (Y) beim Abziehen knapp hinter einer der Speichertrommel (2) zugeordneten, zwischen einer Stopstellung und einer Passivstellung für den Faden hin- und herbewegbaren Stopvorrichtung (4) zum zwangsweisen Bemessen der Fadenlänge im Liefergerät (F) angeordnet und über den Schaltkreis (D) zumindest mit einer Steuervorrichtung (C, MP) der Stopvorrichtung (4) verbunden ist.

16. Abzugssensor nach Anspruch 15, **dadurch gekennzeichnet,** daß der Empfänger (R) in Axialrichtung der Speichertrommel (2) gegenüber dem Stopelement (4) der Stopvorrichtung (5) versetzt ist.

17. Abzugssensor nach den Ansprüchen 15 und 16, **dadurch gekennzeichnet,** daß zwei Abzugssensoren (S) vorgesehen sind, wobei sich der eine in Bewegungsrichtung des Fadens (Y) knapp vor und der andere knapp hinter dem Stopelement (5) der Stopvorrichtung (4) befindet.

18. Abzugssensor nach wenigstens einem der vorhergehenden Ansprüche, **dadurch gekennzeichnet,** daß der Schaltkreis (D) eine Einstellvorrichtung (G) für die fadenqualitätsabhängige Abtastsensitivität aufweist, und daß die Einstellvorrichtung (G) von der Bandpaßfilteranordnung (E) entkoppelt ist, z.B. durch Verwendung virtuell geerdeter Analog-Schaltkomponenten (12, 13, 14, 15) zum getrennten Einspeisen von Sensitivitäts- und Hochstellsignalpegeln.

## Claims

1. A method of scanning a yarn (Y) of predetermined length which is intermittently withdrawn from a winding reservoir (3) provided on the storage drum (2) of a weft-yam feeding device (F) for weaving machines (L), with the aid of a withdrawal sensor (S) which during passage of the yam within one insertion cycle produces at least one yam pulse (Y), and a respective winding signal (WP) derived therefrom in a circuit (D) being transmitted to a signal-processing device (C, MP), **characterized in** that the yam pulse acceptance of a band-pass filter assembly (E) provided in said circuit (D) as adjusted for at least the first, slow and weak yam pulse (YP1) is changed with an increasing yam speed (V) and/or upon generation of at least the first winding signal (WP) to a yarn pulse acceptance for further, exclusively fast and strong yam pulses (YP2, YP2') and to non-acceptance of interference pulses (LP2) which are slower or weaker in comparison with said further yam pulses to suppress false winding signals caused by interference pulses due to passing dirt.

2. The method according to claim 1, **characterized in** that in a band-pass filter assembly (E) at an increasing yarn speed (V), an upshifting operation is performed from a first filtering mode (f1) with acceptance of at least one first, slow and weak yam pulse (YP1) to a second filtering mode (f2) with acceptance of fast and strong yam pulses (YP2, YP2'), with said second filtering mode (f2) being predetermined such that slower or weak interference pulses (LP2) are filtered out with respect to said further faster or strong yam pulses (YP2, YP2').

3. The method according to claim 1 or 2, **characterized in** that the yam pulse acceptance for a weak yarn pulse (YP1) is adjusted prior to the occurrence of each winding signal (WP), at least during the initial acceleration phase of an insertion cycle, and that the yam pulse acceptance is again changed subsequently with the occurrence of the winding signal (WP) to the yam pulse acceptance for faster and strong yam pulses (YP2, YP2').

4. The method according to claim 3, **characterized in** that the yarn pulse acceptance for faster and strong yam pulses (YP2, YP2') is adjusted for the duration of a time window which is shorter than the shortest time period expiring between two successive winding signals (WP) of an insertion cycle.

5. The method according to claims 1 to 4, **characterized in** that in response to at least the first winding signal an upshifting signal (Fl), preferably a voltage level, is supplied to the band-pass filter assembly (E), and that said upshifting signal (Fl) is maintained for the duration (tf) of said time window (H).

6. A withdrawal sensor (S), in particular for a weft-yarn feeding device (F) which comprises a storage drum (2) for a winding reservoir (3) and which is used for intermittently feeding yam of an adjusted yam length to a weaving machine (L), comprising at least one receiver (R) which during each insertion cycle is responsive to passages of said yarn (Y) with yam pulses (YP1, YP2, YP2'), comprising a circuit (D) which is assigned to said receiver (R) and in which winding signals (WP) can be produced from yam pulses, and a device (C, MP) which is connected to said withdrawal sensor (S) and processes said winding signals (WP), **characterized in** that said circuit (D) comprises a filter assembly (E) having two different selective filtering modes (f1, f2) which differ with respect to the acceptance of strong or weak yam pulses (YP1, YP2, YP2'), and that said filter assembly (E) is switchable with increasing yam withdrawal speed (V) or after an at least first detected yarn passage from the one selective filtering mode (F1) with acceptance of at least a first slow and weak yam pulse to at least one further filtering mode (f2) with acceptance of fast and strong yam pulses and non-acceptance of interference pulses (LPn2).

7. The withdrawal sensor according to claim 6, **characterized in** that said filter assembly (E) comprises a band-pass filter assembly which in the second filtering mode (f2) is impenetrable for interference pulses (LP2) which are slow or weak in comparison with the fast and strong yam pulses (YP2, YP2'), and that said band-pass filter assembly (E) is penetrable for any yam pulse in both filtering modes below a predetermined upper yam speed limit (fO, Vmax).

8. The withdrawal sensor according to claims 6 and 7, **characterized in** that said band-pass filter assembly (E) is connected to a microprocessor (MP) which is fed with winding signals (WP), and that an upshifting signal (FI) which can be transmitted by the microprocessor to said band-pass filter assembly (E) after receipt of at least said winding signal (WP) or the first winding signal (WP) is in a stand-by condition in said microprocessor (MP).

9. The withdrawal sensor according to at least one of claims 6 to 8, **characterized in** that said filter assembly (E) is switched with each winding signal (WP), preferably at least within the initial acceleration phase of said insertion, with an upshifting signal (Fl) from the selective filtering mode (f1) with acceptance also of a slow and weak yam pulse (YP1) to the further filtering mode (f2) with acceptance of fast and strong yarn pulses and non-acceptance of interference pulses (LP2) and can respectively be held for the duration (t_{F}) of a time window (H) in said further filtering mode (f2), and that an adjustable timing or counting member (Z) which can be put into operation upon generation of said winding signal (WP) is provided to provide said time window (H).

10. The withdrawal sensor according to claims 7 and 9, **characterized in** that said circuit (D) contains an active amplifier and band-pass filter assembly (E) (RCA filter).

11. The withdrawal sensor according to at least one of claims 6 to 10, **characterized in** that said band-pass filter assembly (E, E1) is provided with a high-pass filtering mode and a low-pass filtering mode of which the low-pass filtering mode can be disabled with the aid of the upshifting signal (Fl), and that the band-pass filter assembly includes two resistors (R4, R18) which are arranged in parallel and connected to analog circuit components (14, 15) and whose resistance characteristics are controllable by applying said upshifting signal (Fl) to said analog circuit components (14, 15) in such a manner that only the high-pass filtering mode is operative in the disabled state of said low-pass filtering mode.

12. The withdrawal sensor according to at least one of claims 6 to 11, **characterized in** that the lower passage frequency of said band-pass filter assembly (E) can be elevated with said upshifting signal (Fl) from a predetermined basic value (fU1) to a predetermined maximum value (fU2), e.g. from a basic value corresponding to a yam speed of about 2 m/s to a maximum value corresponding to a yarn speed of about 10 m/s, with the upper passage frequency (fO) being respectively at a frequency corresponding to a yam speed of about 120 m/s.

13. The withdrawal sensor according to at least one of claims 6 to 12, **characterized in** that said band-pass filter assembly is reset into said first filtering mode (f1) upon standstill of said yam (Y) or expiration of the time window (H).

14. The withdrawal sensor according to at least one of claims 6 to 13, **characterized in** that said band-pass filter assembly (E) comprises frequency band filters (8a, 8b) having differently high lower cut-off frequency settings and a switching device (10) for switching purposes (Fig. 6), said switching device (10) being operable in response to the yam withdrawal speed (V) or the generation of at least one first or each winding signal (WP).

15. The withdrawal sensor according to at least one of claims 6 to 13, **characterized in** that in the motional direction of said yam (Y) during withdrawal, the receiver (R) is arranged in short distance behind a stop device (4) which is assigned to said storage drum (2) and is adapted to be moved back and forth between a stop position and a passive position for said yam for defining the predetermined yam length in said feeding device (F), and that said receiver (R) is connected via said circuit (D) to at least one control device (C, MP) of said stop device (4).

16. The withdrawal sensor according to claim 15, **characterized in** that in the axial direction of said storage drum (2) said receiver (R) is offset relative to the stop element (4) of said stop device (5).

17. The withdrawal sensor according to claims 15 and 16, **characterized in** that two withdrawal sensors (S) are provided, said one withdrawal sensor being positioned in the motional direction of said yam (Y) with short distance in front of and said other withdrawal sensor with short distance behind the stop element (5) of said stop device (4).

18. The withdrawal sensor according to at least one of the preceding claims, **characterized in** that said circuit (D) comprises an adjusting device (G) for the yam quality-dependent scanning sensitivity, and that said adjusting device (G) is uncoupled from said band-pass filter assembly (E), e.g. by using virtually grounded analog circuit components (12, 13, 14, 15) for separately feeding sensitivity and upshifting signal levels.

## Revendications

1. Procédé pour balayer un fil (Y) d'une longueur prédéterminée, levé de façon intermittente à partir d'une réserve de spires (3) sur le tambour de stockage (2) d'un dispositif d'amenée de fil de trame (F) pour métiers mécaniques (L), à l'aide d'un détecteur de levée (S) qui, lors du passage du fil à l'intérieur d'une trame, génère au moins une impulsion de fil (YP) et à partir de celle-ci dans un circuit de commande (D) respectivement un signal de spire (WP) et transmet chaque signal de spire (WP) à un dispositif de traitement de signaux (C, MP), caractérisé en ce que l'acceptation des impulsions de fil réglée d'un système de filtre passe-bande (E) prévu dans le circuit de commande (D) est modifiée aussi pour au moins la première impulsion de fil lente et faible (YP1) avec une vitesse de fil (V) croissante et/ou l'apparition au moins du premier signal de spire (WP) en une acceptation d'impulsions de fil pour d'autres impulsions de fil exclusivement rapides et fortes (YP2, YP2') et en une non-acceptation des impulsions parasites (LP2) plus lentes ou faibles par rapport aux autres impulsions de fil, afin de supprimer des signaux de spire incorrects provenant de perturbations survenant en raison d'impulsions parasites.

2. Procédé selon la revendication 1, caractérisé en ce que dans le système de filtre passe-bande (E), il est régulé vers le haut, avec une vitesse de fil (V) croissante, d'un premier mode de filtrage (f1) avec acceptation au moins d'une première impulsion de fil lente et faible (YP1) sur un deuxième mode de filtrage (f2) avec acceptation d'impulsions de fil rapides et fortes (YP2, YP2'), le deuxième mode de filtrage (f2) étant prédéterminé de telle sorte que même par rapport aux autres impulsions de fil plus rapides et fortes (YP2, YP2'), des impulsions parasites plus lentes ou faibles (LP2) sont éliminées par filtrage.

3. Procédé selon la revendication 1 ou 2, caractérisé en ce qu'au moins pendant la phase d'accélération initiale de chaque trame, avant chaque signal de spire (WP), l'acceptation des impulsions de fil est réglée pour une impulsion de fil faible (YP1), et ensuite, à l'aide du signal de spire (WP), l'acceptation des impulsions de fil est à nouveau modifiée pour des impulsions de fil plus rapides et fortes (YP2, YP2').

4. Procédé selon la revendication 3, caractérisé en ce que l'acceptation des impulsions de fil est réglée pour des impulsions de fil plus rapides et fortes (YP2, YP2') pendant une fenêtre temporelle, qui est plus courte que le délai le plus court entre deux signaux de spire consécutifs (WP) de la trame.

5. Procédé selon les revendications 1 à 4, caractérisé en ce qu'en répondant au moins au premier signal de spire, un signal de régulation vers le haut (FI), de préférence un niveau de tension, est délivré au système de filtre passe-bande (E), et en ce que le signal de régulation vers le haut (FI) est éventuellement maintenu pendant la durée (tF) de la fenêtre temporelle (H).

6. Détecteur de levée (S), en particulier pour un dispositif d'amenée de fil de trame (F) présentant un tambour de stockage (2) pour une réserve de spires (3) pour une amenée de fil intermittente d'une longueur de fil préréglée destinée à un métier mécanique (L), avec au moins un récepteur (R) répondant lors de chaque trame aux passages du fil (Y) par des impulsions de fil (YP1, YP2, YP2'), avec un circuit de commande (D) affecté au récepteur (R), dans lequel des signaux de spire (WP) peuvent être générés à partir d'impulsions de fil, et avec un dispositif (C, MP) relié au détecteur de levée (S) et traitant les signaux de spire (WP), caractérisé en ce que le circuit de commande (D) présente un système de filtres (E) avec deux modes de filtrage différents et sélectifs (f1, f2), qui se distinguent quant à l'acceptation des impulsions de fil fortes et faibles (YP1, YP2, YP2'), et en ce que le système de filtres (E), avec une vitesse de levée de fil croissante (V) ou après ledit au moins premier passage de fil, peut être commuté dudit mode de filtrage sélectif (f1) avec acceptation au moins d'une première impulsion de fil lente et faible à au moins un autre mode de filtrage (f2) avec acceptation d'impulsions de fil plus rapides et fortes et non-acceptation d'impulsions parasites (LPn2).

7. Détecteur de levée selon la revendication 6, caractérisé en ce que le système de filtres (E) présente un système de filtre passe-bande qui, dans le deuxième mode de filtrage (f2), est imperméable aux impulsions parasites lentes et faibles (LP2) par rapport aux impulsions de fil plus rapides et fortes (YP2, YP2'), et en ce que le système de filtre passe-bande (E) est perméable dans les deux modes de filtrage jusqu'à une limite de vitesse supérieure (fO, Vmax) prédéterminée.

8. Détecteur de levée selon les revendications 6 et 7, caractérisé en ce que le système de filtre passe-bande (E) est connecté au microprocesseur (MP) alimente par des signaux de spire (WP), et en ce que dans le microprocesseur (MP) un signal de régulation vers le haut (FI) peut être préparé qui peut être transmis au système de filtre passe-bande (E) par le microprocesseur après réception au moins dudit ou desdits premiers signaux de spire (WP).

9. Détecteur de levée selon au moins l'une quelconque des revendications 6 à 8, caractérisé en ce que le système de filtres (E) peut être commuté à chaque signal de spire (WP), de préférence au moins pendant la phase d'accélération initiale de la trame, par un signal de régulation vers le haut (FI), du mode de filtrage sélectif (f1) avec acceptation aussi d'une impulsion de fil lente et faible (YP1) sur l'autre mode de filtrage (f2) avec acceptation d'impulsions de fil rapides et fortes et non-acceptation d'impulsions parasites (LP2) et peut respectivement être maintenu dans le mode de filtrage (f2) pour la durée (t_{F}) d'une fenêtre temporelle (H), et en ce que pour la fenêtre temporelle (H), un élément de temps ou de comptage (Z), de préférence réglable, est prévu, qui peut être mis en route par l'apparition du signal de spire (WP).

10. Détecteur de levée selon les revendications 7 et 9, caractérisé en ce que le circuit de commande (D) contient un système actif d'amplificateur et de filtre passe-bande (E) (filtre RCA).

11. Détecteur de levée selon au moins l'une quelconque des revendications 6 à 10, caractérisé en ce que le système de filtre passe-bande (E, E1) est configuré avec un mode de filtre passe-haut et un mode de filtre passe-bas, dont le mode de filtre passe-bas peut être annulé par le signal de régulation vers le haut (FI), et en ce que dans le système de filtre passe-bande, deux résistances (R4, R18) disposées en parallèle et connectées à des composants de couplage analogiques (14, 15), dont le comportement de résistance peut être commandé en appliquant le signal de régulation vers le haut (FI) aux composants de couplage analogiques (14, 15) de telle sorte que quand le mode de filtre passe-bas est annulé, seul le mode de filtre passe-haut est effectif.

12. Détecteur de levée selon au moins l'une quelconque des revendications 6 à 11, caractérisé en ce que par le signal de régulation vers le haut (FI), le fréquence de passage inférieure du système de filtre passe-bande (E) peut être relevée à partir d'une valeur de base prédéterminée (fU1) jusqu'à une valeur maximale prédéterminée (fU2), par exemple à partir d'une valeur de base correspondant à une vitesse de fil d'environ 2 m/s jusqu'à une valeur maximale correspondant à une vitesse de fil d'environ 10 m/s, la fréquence de passage supérieure (fO) étant respectivement située à une fréquence correspondant à 120 m/s.

13. Détecteur de levée selon au moins l'une quelconque des revendications 6 à 12, caractérisé en ce que le système de filtre passe-bande (E) peut être ramené au premier mode de filtrage (f1) en cas d'arrêt du fil (Y) ou en cas d'expiration de la fenêtre temporelle (H).

14. Détecteur de levée selon au moins l'une quelconque des revendications 6 à 13, caractérisé en ce que le système de filtre passe-bande (E) présente des filtres de bande de fréquence (8a, 8b) avec différents hauts réglages de fréquence limite et un dispositif de commutation (10) pour la commutation (figure 6), ce dispositif pouvant être actionné en fonction de la vitesse de levée de fil (V) ou de l'apparition au moins d'un premier ou de chaque signal de spire (WP).

15. Détecteur de levée selon au moins l'une quelconque des revendications 6 à 13, caractérisé en ce que le récepteur (R) est disposé dans la direction de déplacement du fil (Y) lors de la levée juste après un dispositif d'arrêt (4), affecté au tambour de stockage (2) et pouvant basculer entre une position d'arrêt et une position passive pour le fil, pour la mesure forcée de la longueur de fil dans le dispositif d'amenée (F) et est relié par l'intermédiaire du circuit de commande (D) au moins à un dispositif de commande (C, MP) du dispositif d'arrêt (4).

16. Détecteur de levée selon la revendication 15, caractérisé en ce que le récepteur (R) est décalé dans la direction axiale du tambour de stockage (2) par rapport à l'élément d'arrêt (4) du dispositif d'arrêt (5).

17. Détecteur de levée selon les revendications 15 et 16, caractérisé en ce que deux détecteurs de levée (S) sont prévus, l'un se trouvant dans la direction de déplacement du fil (Y) juste avant et l'autre juste après l'élément d'arrêt (5) du dispositif d'arrêt (4).

18. Détecteur de levée selon au moins l'une quelconque des revendications précédentes, caractérisé en ce que le circuit de commande (D) présente un dispositif de réglage (G) pour la sensibilité de balayage dépendante de la qualité du fil, et en ce que le dispositif de réglage (G) est découplé du système de filtre passe-bande (E), par exemple par l'utilisation de composants de couplage analogiques virtuellement mis à la terre (12, 13, 14, 15) pour une alimentation séparée de niveaux de sensibilité et de signal de régulation vers le haut.
